# EUROPÄISCHE PATENTSCHRIFT

(11) **EP 1 231 450 B1**
(45) Veröffentlichungstag und Bekanntmachung des Hinweises auf die Patenterteilung: **28.01.2009**
(21) Anmeldenummer: 01128289.4
(22) Anmeldetag: 29.11.2001
(51) Int. Cl.: F28F 21/08, F28F 9/04, F28D 1/03

(54) **Aluminium-Wärmeübertrager**
Aluminium heat exchanger
Echangeur de chaleur en aluminium

(30) Priorität: 13.02.2001 DE 10106510
(43) Veröffentlichungstag der Anmeldung: 14.08.2002
(73) Patentinhaber: Behr GmbH & Co. KG, 70469 Stuttgart (DE)
(72) Erfinder: Heid, Werner, 71292 Friolzheim (DE); Schwarz, Gebhard, 70499 Stuttgart (DE)

(56) Entgegenhaltungen:
- EP-A- 0 866 300
- DE-A- 19 606 257
- DE-C- 19 858 150
- JP-A- 03 099 107
- US-A- 4 585 255

## Beschreibung

Die Erfindung bezieht sich auf einen Wärmeübertrager, insbesondere einen Flachrohr-Ölkühler für Kraftfahrzeuge, in gelöteter Aluminiumbauweise mit Gewindeanschlußstutzen für den Ein- und Auslaß des zu kühlenden Mediums, vorzugsweise Getriebeöl.

Ein derartiger Wärmeübertrager wurde durch die EP-A 0 866 300 der Anmelderin bekannt. Diese Getriebeölkühler sind als Flachrohr- oder Scheibenölkühler aufgebaut und weisen jeweils einen Einlaß- und einen Auslaßstutzen für das Getriebeöl auf, die durch die Wand des Kühlmittelkastens hindurchgeführt und gegenüber diesem abgedichtet sind. Das Getriebeöl wird somit durch das Kühlmittel, welches durch den Kühlmittel/Luft-Kühler strömt, gekühlt. Sämtliche Teile des Getriebeölkühlers bestehen aus Aluminium, das heißt die Flachrohre, die Turbulenzeinlagen sowie die Anschlußstutzen - somit kann der gesamte Ölkühler in einem Arbeitsgang gelötet werden.

Ein ähnlicher sogenannter Scheibenölkühler wurde durch die US-A 5,121,790 bekannt. Bei dieser Bauart werden die Strömungskanäle für das Öl durch paarweise angeordnete ineinander geschachtelte Scheiben gebildet, die ebenfalls aus Aluminium bestehen und zusammen mit etwaigen Turbulenzeinlagen und Anschlußstutzen in einem Arbeitsgang im Lötofen gelötet werden. An die Anschlußstutzen des Ölkühlers werden Ölleitungen über Schraubverbindungen angeschlossen, so daß die Enden der Anschlußstutzen ein Gewinde aufweisen müssen. Da der Gewindestutzen bei Aluminiumkühlern ebenfalls aus einem Aluminiumwerkstoff hergestellt ist, besteht die Gefahr, daß das Gewinde im Laufe der Zeit korrodiert und daß dann die Schraubverbindungen zwischen Anschlußstutzen und den Rohrleitungen für das Öl nicht mehr gelöst werden können bzw. das Gewinde beim Lösen zerstört wird - dies wird als Nachteil angesehen.

Es ist Aufgabe der vorliegenden Erfindung, einen Wärmeübertrager der eingangs genannten Art dahingehend zu verbessern, daß das Gewinde des Anschlußstutzens möglichst keiner Korrosion unterliegt und somit eine problemlose Demontage und Wiedermontage möglich ist.

Die Lösung dieser Aufgabe besteht in den Merkmalen des Patentanspruches 1. Dadurch, daß der Anschlußstutzen aus zwei verschiedenen Werkstoffen, nämlich korrosionsbeständigem Stahl, das heißt Edelstahl für den Gewindebereich und lötbarem Aluminiumwerkstoff für den Verbindungsbereich besteht, wird einerseits die gewünschte Korrosionsbeständigkeit erreicht und andererseits der Vorteil beibehalten, daß der Anschlußstutzen zusammen mit dem gesamten Aluminium-Wärmeübertrager in einem Arbeitsgang gelötet werden kann.

In weiterer Ausgestaltung der Erfindung nach Anspruch 2 werden das Stahlteil und das Aluminiumteil des Anschlußstutzens drehfest und dicht miteinander verbunden. Dadurch wird der Vorteil erreicht, daß eine Befestigung des Ölkühlers mittels einer Befestigungsmutter am Kühlmittelkasten möglich ist, weil sich das Anzugsmoment der Befestigungsmutter über die drehfeste Verbindung über die Lötfläche zwischen dem Aluminiumteil der Gewindebuchse und dem Wärmeübertrager abstützen kann. Gleiches gilt für die Rohrverschraubung der Ölleitungen. Darüber hinaus wird eine Ölleckage verhindert.

In weiterer Ausgestaltung der Erfindung, gemäß Anspruch 3, ist das Aluminiumteil als Befestigungsring ausgebildet, welcher die Gewindebüchse aus Stahl festhält und gleichzeitig eine Verlötung mit dem Wärmeübertrager ermöglicht.

Eine vorteilhafte Weiterbildung der Erfindung ergibt sich aus Anspruch 4, wonach die drehfeste Verbindung zwischen Stahl-Gewindebuchse und Aluminium-Befestigungsring über eine Rändelung bzw. Kerbverzahnung erfolgt. Dabei reicht es aus, wenn eine zahnförmige Rändelung am Umfang des Stahlteiles vorgesehen ist, die sich bei der Montage mit dem Befestigungsring in das weichere Aluminium eingräbt und somit eine Drehmomentabstützung beim Anziehen der Befestigungsmutter ermöglicht. Es ist allerdings auch möglich, daß sowohl an der Außenfläche der Gewindebuchse eine Außenkerbverzahnung als auch an der Innenfläche des Befestigungsringes eine Innenkerbverzahnung vorgesehen sind, die bei Montage beider Teile ineinander greifen.

In Weiterbildung der Erfindung gemäß Anspruch 5 wird über die ringförmige Stufe und einen korrespondierenden Absatz der Vorteil erreicht, daß die Gewindebuchse in axialer Richtung gehalten wird.

In Weiterbildung der Erfindung, gemäß Anspruch 6, ist eine weitere Kerbverzahnung bzw. Rändelung zwischen dem Aluminium und Stahlteil vorgesehen, womit ein höheres Drehmoment zwischen beiden Teilen bei der Montage und Demontage des Ölkühlers bzw. der Rohrverschraubung übertragbar ist.

In vorteilhafter Ausgestaltung der Erfindung nach Anspruch 7 wird die Lötverbindung zwischen dem Aluminium-Befestigungsring und dem Aluminium-Wärmeübertrager über eine Lotscheibe ermöglicht, das heißt eine beidseitig mit einer Lotlegierung beschichtete Scheibe aus einem Aluminiumwerkstoff bzw. einer Aluminiumlegierung. Es ist allerdings auch möglich, auf diese Lotscheibe zu verzichten, indem beispielsweise die äußerste Fläche des Wärmeübertragers, also dessen Verbindungsfläche mit Befestigungsring, ihrerseits mit einer Lotplattierung versehen ist.

Weitere vorteilhafte Ausgestaltungen der Erfindung ergeben sich aus den Ansprüchen 8 bis 12. Zwischen dem Stahlteil und dem Aluminiumteil sind Dichtmittel vorgesehen, die entweder vor dem Lötprozeß oder danach vorgesehen werden. Ein lötbares Dichtmittel, welches also bereits vor dem Lötprozeß angebracht wird, ist eine im Stahlkörper angebrachte umlaufende Schneidrippe, die sich in den weicheren Aluminiumwerkstoff eingräbt und somit bereits eine starke Dichtwirkung erzielt. Als lötbares Dichtmittel kann auch ein hochtemperaturbeständiges Epoxydharz bzw. Keramikkleber im Kontaktbereich des Aluminium- und Stahlteils vorgesehen sein, welches also vor der Montage der Gewindebuchse und des Befestigungsringes im Verbindungsbereich beider Teile aufgetragen wird und dann aufgrund seiner Hochtemperaturbeständigkeit den Lötprozeß schadlos übersteht. Ein solches Epoxydharz kann zusätzlich zu der erwähnten Schneidrippe zur vollständigen Abdichtung vorgesehen sein. Schließlich kann auch ein Dichtmittel nach dem Lötprozeß appliziert werden, welches nicht hochtemperaturbeständig ist und von außen in den Verbindungsbereich vom Stahl- und Aluminiumteil eingebracht wird.

Ein Ausführungsbeispiel der Erfindung ist in der Zeichnung dargestellt und wird im Folgenden näher beschrieben. Es zeigen
- Fig. 1: einen Flachrohr-Getriebeölkühler in einer Ansicht von vorn,
- Fig. 1a: den Getriebeölkühler nach Fig. 1 in einer Ansicht von unten,
- Fig. 1b: den Getriebeölkühler nach Fig. 1 in einer Ansicht von der Seite,
- Fig. 2: einen Schnitt durch einen Anschlußstutzen des Getriebeölkühlers in vergrößerter Darstellung und
- Fig. 3: ein Detail der Gewindebuchse mit Schneidrippe.

**Fig. 1** zeigt einen Getriebeölkühler 1, der aus einem Stapel von einzelnen Flachrohren 2 besteht, welche endseitig durch einen Falz 3 verschlossen sind. Innerhalb der Flachrohre 2 sind Turbulenzbleche 4 angeordnet, die für eine Verwirbelung des Öls und damit für einen verbesserten Wärmeübergang sorgen. Zwischen den einzelnen Flachrohren 2 sind weitere Turbulenzbleche 5 vorgesehen, die eine Verbesserung des Wärmeübergangs auf der Außen-, das heißt der Kühlmittelseite bewirken. Der Ölkühler 1 weist zwei Anschlußstutzen 6 und 7 auf, die für den Einlaß und den Auslaß des Öls, das heißt des zu kühlenden Mediums bestimmt sind. Ferner dienen diese Anschlußstutzen der Befestigung des Ölkühlers im Kühlmittelkasten eines nicht dargestellten Kühlmittelkühlers, wie dies durch den obengenannten Stand der Technik bekannt ist. Die strichpunktierte Linie 8 markiert die Ebene, an welcher der Getriebeölkühler 1 auf der Innenseite des nicht dargestellten Kühlmittelkastens anliegt und befestigt ist. Das Getriebeöl tritt also beispielsweise durch den Eintrittsstutzen 6 in den Ölkühler ein, durchströmt die einzelnen Flachrohre 2 parallel und verläßt den Ölkühler 1 wieder durch den Austrittsstutzen 7. Die Außenseiten der Flachrohre 2 werden vom Kühlmittel beaufschlagt, welches den Kühlmittelkühler durchströmt. Die Teile 2, 3, 4, 5 bestehen aus einer Aluminiumlegierung, die hartlötbar ist. Die Ausbildung der Stutzen 6 und 7 (beide sind gleich) wird im Folgenden anhand der Fig. 2 beschrieben.

Die Fig. 1a und 1b zeigen den Getriebeölkühler 1 in einer Ansicht von unten bzw. einer Ansicht von der Seite.

**Fig. 2** zeigt einen Längsschnitt durch den Stutzen 6 in vergrößerter Darstellung mit einem Teil des Getriebeölkühlers 1. Der Anschlußstutzen 6 ist zweiteilig aufgebaut, das heißt er besteht einerseits aus einem Gewindestutzen 8, welcher aus Edelstahl hergestellt ist, und aus einem Befestigungsring 9, welcher aus einer lötbaren Aluminiumlegierung hergestellt ist. Beide Teile 8 und 9 sind drehfest und dicht miteinander verbunden, wie im Folgenden noch erläutert wird. Zwischen der Stirnfläche 10 des Anschlußstutzens 6 und der Außenfläche 11 des Ölkühlers 1 ist eine Lotscheibe 12 angeordnet, welche aus einer Aluminiumlegierung als Grundwerkstoff besteht und beidseitig mit einer Lotlegierung plattiert ist. Diese Lotscheibe 12 ist für die Verlötung des Befestigungsringes 9 mit dem Ölkühler 1 vorgesehen. Andere Verlötungsmittel wären auch möglich, z. B. eine Plattierung der Außenfläche 11 des Ölkühlers 1 mit einer Lotlegierung, die dann eine Verlötung mit dem Befestigungsring 9 ermöglicht. Der Einbau des Ölkühlers 1 in einen vollständig nicht dargestellten Kühlmittelkasten eines Kühlmittelkühlers ist teilweise und gestrichelt dargestellt: Der Befestigungsring 9 weist eine Stirnfläche 13 mit einer ringförmigen Nut 14 auf, die der Aufnahme eines O-Ringes 15 dient. Diese Stirnfläche 13 liegt an der Innenseite 16 der Kunststoffwandung 17 (gestrichelt) eines nicht dargestellten Kühlmittelkastens an (die Fläche 16 entspricht der Ebene 8 in Fig. 1). Der Anschlußstutzen 6 weist einen Gewindeabschnitt 18 auf, der sich durch eine Öffnung 19 in der Wandung 17 nach außen erstreckt. Über diesen Gewindeabschnitt 18 wird eine Befestigungsmutter 20 geschraubt, welche den Ölkühler 1 an der Wandung 17 befestigt und gleichzeitig über den O-Ring 15 abdichtet. Der über die Befestigungsmutter 20 nach außen vorstehende Teil des Gewindeabschnittes 18 dient der Befestigung einer nicht dargestellten Rohrverschraubung für die Zu- oder Abfuhr des Getriebeöls. Aus dieser Montagebeschreibung wird deutlich, daß beispielsweise beim Anziehen der Befestigungsmutter 20 ein Drehmoment auf den Gewindestutzen 8 ausgeübt wird, welches abgestützt werden muß - dies geschieht über die Verbindung zwischen Gewindestutzen 8 und Befestigungsring 9 durch jeweils einen zylindrischen Sitz 21 und 22. Das härtere der beiden Teile, das heißt der Edelstahlgewindestutzen weist an seiner Umfangsfläche 21' (dies ist als Einzelheit **III** in Fig. 3 dargestellt) eine zahnförmige Rändelung oder eine Kerbverzahnung 23 auf (Fig. 3); eine ähnliche Rändelung bzw. Kerbverzahnung 24 ist für den zylindrischen Sitz 22 auf der Fläche 22' vorgesehen. Bei der Montage des Befestigungsringes 9 in axialer Richtung gräbt sich die Kerbverzahnung 23 und 24 in die entsprechenden Umfangsflächen des weicheren Werkstoffes Aluminium, d. h. in den Befestigungsring 9, ein - dadurch wird eine drehfeste Verbindung zwischen beiden Teilen hergestellt, die in der Lage ist, die bei der Montage oder Demontage auftretenden Drehmomente über die Lötverbindung auf den Ölkühler 1 zu übertragen. Darüber hinaus müssen die beiden Teile 8 und 9 im Bereich des zylindrischen Sitzes 21 und 22 auch abgedichtet werden. Dies geschieht durch eine in Fig. 3 dargestellte umlaufende Schneidkante 25, die sich über eine Planfläche 26 eines ringförmigen Bundes 27 in axialer Richtung erhebt. Beim Zusammenfügen der Teile 8 und 9 wird diese Schneidkante 25 in die gegenüberliegende Fläche einer ringförmigen Stufe 28 an dem Befestigungsring 9 hineingedrückt. Damit wird eine hinreichende Abdichtung beider Teile 8 und 9 erreicht, bevor der gesamte Anschlußstutzen 6 mit dem Ölkühler 1 verlötet wird. Zusätzlich zu dieser Dichtmaßnahme 25 kann im Bereich des zylindrischen Sitzes 21 und 22 ein hochtemperaturfestes Dichtmittel, z. B. ein Keramikkleber, aufgebracht werden, welches aufgrund seiner Temperaturbeständigkeit durch den anschließenden Lötprozeß keine Beeinträchtigung seiner Dichtfähigkeit erfährt. Anstelle des hochtemperaturbeständigen Dichtmittels kann als Dichtmittel ein Zwei- bzw. Ein-Komponenten-Epoxydharz nach dem Lötprozeß aufgebracht werden, und zwar im Bereich einer muldenförmigen ringförmigen Vertiefung 29, welche sich im Bereich des zylindrischen Sitzes 22 befindet. Ein solches Dichtmittel wird in flüssiger Form aufgebracht, dringt dann in den zylindrischen Sitz 22 ein, härtet anschließend aus und bewirkt somit eine Abdichtung beider Teile 8 und 9.

Wie bereits eingangs erwähnt, läßt sich mit dieser Verbundbauweise eines Anschlußstutzens in Edelstahl und Aluminium ein korrosionsbeständiger Gewindeanschluß für einen Aluminium-Wärmeübertrager herstellen, wobei der komplette Wärmeübertrager, das heißt einschließlich Anschlußstutzen in einem Arbeitsgang gelötet werden kann.

Zwar ist das oben beschriebene Ausführungsbeispiel auf einen durch flüssiges Kühlmittel gekühlten Ölkühler gerichtet, die Erfindung kann jedoch ebenso an einem luftgekühlten Wärmeübertrager verwirklicht werden.

### Bezugszahlenliste

- 1: Getriebeölkühler
- 2: Flachrohre
- 3: Falz
- 4, 5: Turbulenzbleche
- 6, 7: Anschlußstutzen
- 8: Ebene (Innenseite des Kühlmittelkastens)
- 9: Befestigungsring
- 10: Stirnfläche des Anschlußstutzens 6
- 11: Außenfläche des Ölkühlers 1
- 12: Lotscheibe
- 13: Stirnfläche von Befestigungsring 9
- 14: Ringförmige Nut
- 15: O-Ring
- 16: Innenseite der Kunststoffwandung 17
- 17: Kunststoffwandung
- 18: Gewindeabschnitt
- 19: Öffnung in der Wandung 17
- 20: Befestigungsmutter
- 21, 22: Zylindrischer Sitz
- 23, 24: Kerbverzahnung
- 25: Umlaufende Schneidkante
- 26: Planfläche
- 27: Ringförmiger Bund
- 27': Absatz
- 28: Ringförmige Stufe
- 29: Ringförmige Vertiefung

## Patentansprüche

1. Wärmeübertrager, insbesondere Flachrohrölkühler für Kraftfahzeuge, in gelöteter Aluminium-Bauweise mit Gewindeanschlußstutzen für den Ein- und Auslaß des zu kühlenden Mediums, vorzugsweise Getriebeöl, **dadurch gekennzeichnet , daß** der Anschlußstutzen (6, 7) aus einem Edelstahlteil (8) mit Gewinde(18) und einem Aluminiumteil (9) besteht und über das Aluminiumteil (9) dicht mit dem Wärmeübertrager (1) verlötet ist.

2. Wärmeübertrager nach Anspruch 1, **dadurch gekennzeichnet, daß** das Edelstahlteil aus einer Gewindebüchse (8) besteht, die drehfest und dicht mit dem Aluminiumteil (9) verbunden ist.

3. Wärmeübertrager nach Anspruch 2, **dadurch gekennzeichnet , daß** die Gewindebüchse (8) einen ringförmigen Bund (27) aufweist und das Aluminiumteil als Befestigungsring (9) ausgebildet ist, der über einen zylindrischen Sitz (21) mit dem ringförmigen Bund (27) verbunden und über seine Stirnfläche (10) mit dem Wärmeübertrager (1) verlötet ist.

4. Wärmeübertrager nach Anspruch 3, **dadurch gekennzeichnet, daß** der zylindrische Sitz (21) zwischen dem ringförmigen Bund (27) und dem Befestigungsring (9) als Kerbverzahnung bzw. Rändelung (23) ausgebildet sind.

5. Wärmeübertrager nach Anspruch 3 oder 4, **dadurch gekennzeichnet, daß** der Befestigungsring (9) eine ringförmige Stufe (29) aufweist, die in einen korrespondieren Absatz (27') des ringförmigen Bundes (27) der Gewindebüchse (8) eingreift.

6. Wärmeübertrager nach Anspruch 5, **dadurch gekennzeichnet, daß** die ringförmige Stufe (29) mit der Gewindebüchse (8) einen weiteren zylindrischen Sitz (22) bildet, der ebenfalls als Kerbverzahnung bzw. Rändelung (24) ausgebildet ist.

7. Wärmeübertrager nach einem der Ansprüche 2 - 6, **dadurch gekennzeichnet, daß** das Aluminiumteil (9) bzw. der Befestigungsring mittels einer Lotscheibe (12) mit dem Wärmeübertrager (1) verlötet ist.

8. Wärmeübertrager nach einer dem Ansprüche 2 - 7, **dadurch gekennzeichnet , daß** der Befestigungsring (9) und die Gewindebüchse (8) in ihrem Kontaktbereich (21, 22) durch mindestens ein Dichtmittel (25) abgedichtet sind.

9. Wärmeübertrager nach Anspruch 7, **dadurch gekennzeichnet , daß** das Dichtmittel lötbar ist.

10. Wärmeübertrager nach Anspruch 9, **dadurch gekennzeichnet, daß** das Dichtmittel als umlaufende Schneidrippe (25) auf einer Planfläche (26) der Gewindebüchse (8) ausgebildet ist, die in eine Planfläche des Befestigungsringes (9) eingreift.

11. Wärmeübertrager nach Anspruch 9, **dadurch gekennzeichnet, daß** das Dichtmittel ein hochtemperaturbeständiges Epoxydharz auf Keramikbasis ist, welches im Kontaktbereich (21, 22) zwischen Gewindebüchse (8) und Befestigungsring (9) aufgebracht ist.

12. Wärmeübertrager nach Anspruch 8, **dadurch gekennzeichnet, daß** das Dichtmittel ein aushärtendes Epoxydharz ist, welches nach dem Lötprozeß aufgebracht wird.

## Claims

1. Heat exchanger, in particular flat tube oil cooler for motor vehicles, in soldered aluminium construction with a threaded connection for the inlet and outlet of the medium to be cooled, preferably gear oil, **characterised in that** the connection (6, 7) comprises a stainless steel part (8) with a thread (18) and an aluminium part (9) and is tightly soldered to the heat exchanger (1) via the aluminium part (9).

2. Heat exchanger according to claim 1, **characterised in that** the stainless steel part is a threaded bushing (8) non-rotatably and rightly connected to the aluminium part (9).

3. Heat exchanger according to claim 2, **characterised in that** the threaded bushing (8) has an annular collar (27) and the aluminium part is designed as a mounting ring (9) connected to the annular collar (27) by a cylindrical seat (21) and soldered to the heat exchanger (1) via its end face (10).

4. Heat exchanger according to claim 3, **characterised in that** the cylindrical seat (21) between the annular collar (27) and the mounting ring (9) is designed as a serration or knurling (23).

5. Heat exchanger according to claim 3 or 4, **characterised in that** the mounting ring (9) has an annular step (29) engaging a corresponding shoulder (27') of the annular collar (27) of the threaded bushing (8).

6. Heat exchanger according to claim 5, **characterised in that** the annular step (29) together with the threaded bushing (8) forms a further cylindrical seat (22) likewise designed as a serration or knurling (24).

7. Heat exchanger according to any of claims 2 - 6, **characterised in that** the aluminium part (9) or mounting ring is soldered to the heat exchanger (1) by means of a solder disc (12).

8. Heat exchanger according to any of claims 2 - 7, **characterised in that** the mounting ring (9) and the threaded bushing (8) are sealed in their contact region (21, 22) by at least one sealant (25).

9. Heat exchanger according to claim 8, **characterised in that** the sealant is solderable.

10. Heat exchanger according to claim 9, **characterised in that** the sealant is designed as a continuous die rib (25) on an end face (26) of the threaded bushing (8), which engages an end face of the mounting ring (9).

11. Heat exchanger according to claim 9, **characterised in that** the sealant is a high temperature resistant ceramic-based epoxy resin applied in the contact region between the threaded bushing (8) and the mounting ring (9).

12. Heat exchanger according to claim 8, **characterised in that** the sealant is a curing epoxy resin applied after the soldering process.

## Revendications

1. Echangeur de chaleur, en particulier refroidisseur d'huile à tubes plats pour des véhicules automobiles, réalisé en aluminium et brasé, comprenant des tubulures de raccordement filetées pour l'entrée et la sortie du milieu à refroidir, de préférence de l'huile de boîte de vitesses,
**caractérisé en ce que** la tubulure de raccordement (6, 7) se compose d'une partie en acier spécial (8) comportant un filetage (18) et d'une partie en aluminium (9), et est brasée avec l'échangeur de chaleur (1), de façon étanche, par la partie en aluminium (9).

2. Echangeur de chaleur selon la revendication 1, **caractérisé en ce que** la partie en acier spécial se compose d'une douille filetée (8) qui est reliée à la partie en aluminium (9) en étant solidaire en rotation et étanche.

3. Echangeur de chaleur selon la revendication 2, **caractérisé en ce que** la douille filetée (8) présente un épaulement (27) de forme annulaire, et la partie en aluminium est configurée comme une bague de fixation (9) qui est reliée à l'épaulement (27) de forme annulaire, par un logement cylindrique (21), et brasée avec l'échangeur de chaleur (1) par sa surface frontale (10).

4. Echangeur de chaleur selon la revendication 3, **caractérisé en ce que** le logement cylindrique (21), entre l'épaulement (27) de forme annulaire et la bague de fixation (9), est configuré comme une cannelure ou un moletage (23).

5. Echangeur de chaleur selon la revendication 3 ou 4, **caractérisé en ce que** la bague de fixation (9) présente un évidement (29) de forme annulaire qui s'engage dans un décrochement correspondant (27') de l'épaulement (27), de forme annulaire, de la douille filetée (8).

6. Echangeur de chaleur selon la revendication 5, **caractérisé en ce que** l'évidement (29) de forme annulaire forme, avec la douille filetée (8), un autre logement cylindrique (22) qui est configuré également comme une cannelure ou un moletage (24).

7. Echangeur de chaleur selon l'une quelconque des revendications 2 à 6, **caractérisé en ce que** la partie en aluminium (9), ou bague de fixation, est brasée avec l'échangeur de chaleur (1), au moyen d'une plaque de brasage (12).

8. Echangeur de chaleur selon l'une quelconque des revendications 2 à 7, **caractérisé en ce que** la bague de fixation (9) et la douille filetée (8) sont rendues étanches, dans leur zone de contact (21, 22), par au moins un moyen d'étanchéité (25).

9. Echangeur de chaleur selon la revendication 7, **caractérisé en ce que** le moyen d'étanchéité peut être brasé.

10. Echangeur de chaleur selon la revendication 9, **caractérisé en ce que** le moyen d'étanchéité est configuré comme une nervure ou arête coupante circulaire (25) sur une surface plane (26) de la douille filetée (8), nervure ou arête coupante qui s'engage dans une surface plane de la bague de fixation (9).

11. Echangeur de chaleur selon la revendication 9, **caractérisé en ce que** le moyen d'étanchéité est une résine époxyde résistant à des températures élevées, ou une colle céramique, qui est appliquée dans la zone de contact (21, 22), entre la douille filetée (8) et la bague de fixation (9).

12. Echangeur de chaleur selon la revendication 8, **caractérisé en ce que** le moyen d'étanchéité est une résine époxyde durcissant qui est appliquée après le processus de brasage.
